# EUROPÄISCHE PATENTSCHRIFT

(11) **EP 0 312 831 B1**
(45) Veröffentlichungstag und Bekanntmachung des Hinweises auf die Patenterteilung: **31.03.1993**
(21) Anmeldenummer: 88116441.2
(22) Anmeldetag: 05.10.1988
(51) Int. Cl.: B25D 17/24, B25D 17/04, B25D 17/08

(54) **Vibrationsschutzvorrichtung bei einem druckluftbetätigten Meisselhammer**
Vibration isolator for a pneumatic chiselling hammer
Dispositif de protection contre les vibrations pour marteau burineur pneumatique

(30) Priorität: 17.10.1987 DE 8713979 U; 11.12.1987 DE 8716386 U
(43) Veröffentlichungstag der Anmeldung: 26.04.1989
(73) Patentinhaber: WEHA- LUDWIG WERWEIN GMBH, D-86343 Königsbrunn (DE)
(72) Erfinder: Aigner, Kurt, D-8901 Königsbrunn (DE)
(74) Vertreter: Charrier, Rolf, Dipl.-Ing.

(56) Entgegenhaltungen:
- EP-A- 0 207 034
- DE-A- 3 520 036
- FR-A- 2 320 812
- US-A- 1 451 102
- US-A- 2 929 361

## Beschreibung

Die Erfindung betrifft einen Vibrationsschutz bei einem druckluftbetätigten Meißelhammer nach dem Oberbegriff des Anspruches 1.

Meißelhämmer weisen einen Zylinder auf, der mit einem Pistolenhandgriff verbunden ist. Am Zylinder ist eine axial verlaufende Aufnahmebohrung zur Aufnahme des hinteren Endes des Meißelschaftes vorgesehen. Der in der Zylinderbohrung hin und her bewegbare Kolben überträgt seine Bewegungsenergie auf den Meißel. Bei der Durchführung von Steinmetzarbeiten wird der Meißel mit der einen Hand geführt, während die andere Hand den Pistolenhandgriff hält. Die Vibrationen des Meißels werden dabei auf die meißelführende Hand übertragen, was zu Durchblutungsstörungen und bleibenden Schäden bei der meißelführenden Hand führt. Arbeiten mit einem solchen Meißelhammer dürfen daher maximal 10 Minuten pro Tag ausgeführt werden.

Die DE-OS 35 20 036 hat einen druckluftbetätigten Meißelhammer mit einem Vibrationsschutz zum Inhalt. Bei diesem Meißelhammer ist eine den Meißelschaft umgebende Schutzhülse vorgesehen, welche über eine Schnellkupplung mit dem Zylinder verbindbar ist. Im Innern dieser Schutzhülse stützt sich eine Wendelfeder ab, deren anderes Ende gegen einen Dämpfungsring anliegt. Am gegenüberliegenden Ende dieser Schulter ist im Zylinder eine hin- und herbewegbar gelagerte Buchse vorgesehen, die sich über einen weiteren Dämpfungsring an einer Schulter des Zylinders abstützt.

Schlägt der Kolben gegen die hintere Schlagfläche des Meißelschaftes an, dann wird der Meißel entgegen der Kraft der Wendelfeder nach vorne bewegt. Die Schlagbewegung wird hierbei durch die Feder und den zwischen dem Meißelschaft angeordneten Dämpfungsring gedämpft. Bei der Rückwärtsbewegung des Meißels erfolgt eine entsprechende Dämpfung durch den zwischen der Buchse und dem Zylinder angeordneten Dämpfungsring. Der Meißel wird hierbei über die Schutzhülse geführt.

Hierdurch wird erreicht, daß die Vibrationen des Meißels auf die meißelführende Hand nur gedämpft übertragen werden. Nachteilig ist jedoch der komplizierte Aufbau und die Verschleißanfälligkeit der Teile, insbesondere der Dämpfungsringe und der Anschlagbereiche zwischen dem Meißelschaft und der Buchse.

Da bei Steinmetzarbeiten Meißel mit unterschiedlichen Schneidbreiten eingesetzt werden müssen, ist es bei dem bekannten Meißelhammer erforderlich, mehrere Schutzhülsen mit Meißeln unterschiedlicher Schneidbreiten bereitzuhalten. Dieser Nachteil ist insbesondere bedeutsam, da die Schutzhülsen mit Mitnahmehülsen und Dämpfungsringen relativ teuer sind. Um diese Kosten zu sparen, kann nur eine Schutzhülse verwendet werden und die Meißel werden gegeneinander ausgetauscht. Um einen Meißelaustausch jedoch vornehmen zu können, ist es erforderlich, die Schutzhülse vom Zylinder zu entfernen, da der Meißel nur nach hinten aus der Schutzhülse entfernbar ist. Dies führt zu einem weiteren Nachteil der bekannten Konstruktion. Da der Meißel nur nach hinten aus der Schutzhülse entfernt werden kann, entspricht die maximal mögliche Schneidbreite des Meißels dem Innendurchmesser der Schutzhülse.

Eine Vibrationsschutz vorrichtung der eingangs genannten Art ist Gegenstand der US-A 29 29 361. Das Zwischenstück weist an seinem anderen Ende eine Aufnahmebohrung zur Aufnahme des hinteren Endes von Meißelschäften auf, deren Meißel unterschiedliche Schneidbreiten haben können. Zwischen dem Zylindergehäuse und der von einem zylindrischen Teil gebildeten Aufnahmebohrung für das Zwischenstück ist ein aus Gummi bestehendes zylindrisches Dämpfungsteil angeordnet, das die Übertragung von Vibrationen auf das Gehäuse dämpft, nicht jedoch die Übertragung solcher Vibrationen auf das Zwischenstück und den Meißelschaft. Dieses Dämpfungsteil ist jedoch ein Verschleißteil, da es bei der Arbeitsbewegung des Kolbens Scherkräften unterworfen ist. Um die Übertragung von Vibrationen auf die meißelführende Hand zu dämpfen, weist das Zwischenstück einen quer zu seiner Achse verlaufenden, eine Gummihülse tragenden Handgriff auf. Mit einem solchen Handgriff kann jedoch der Meißel nicht exakt geführt werden.

Es besteht die Aufgabe, die Vibrationsschutz vorrichtung des Meißelhammers so zu vereinfachen, daß Verschleißteile vermieden werden und handelsübliche Meißelhammer ohne Umrüstung verwendbar sein sollen.

Gelöst wird diese Aufgabe mit den kennzeichnenden Merkmalen des Anspruches 1. Vorteilhafte Ausgestaltungen sind den Unteransprüchen entnehmbar.

Zwei Ausführungsbeispiele werden nachfolgend anhand der Zeichnungen näher erläutert. Es zeigen:
- Fig. 1: einen Längsschnitt durch ein erstes Ausführungsbeispiel und
- Fig. 2: einen Längsschnitt durch ein zweites Ausführungsbeispiel.

Der Zylinder 1 des Meißelhammers weist eine Zylinderbohrung 2 auf, in welchem der nicht dargestellte Kolben hin- und herbewegbar ist. Weiterhin ist dieser Zylinder mit einer Aufnahmebohrung 3 versehen, welche normalerweise zur Aufnahme des hinteren Endes des Meißelschaftes dient. Der Zylinder 1 ist mit einem Pistolenhandgriff verbunden. Der vorbeschriebene Aufbau ist bekannt. In diese Aufnahmebohrung 3 ist eingesetzt das Schaftstück 4 eines Zwischenstücks 5. An seinem anderen Ende ist dieses Zwischenstück 5 mit einer Aufnahmebohrung 6 versehen, welche das hintere Ende 7 des Meißelschaftes 8 aufnimmt. Im gezeigten Ausführungsbeispiel sind die Aufnahmebohrung 6 und das hintere Ende 7 jeweils keilförmig ausgebildet, so daß sich das hintere Ende 7 in der Bohrung 6 verkeilt. Im Bereich der Meißelspitze 13 weist der Meißelschaft 8 einen Anschlag 14 auf, gegen den der vordere Rand der Schutzhülse 12 als Anschlag 15 zur Anlage kommt. Die zwischen den Schultern 9, 11 angeordnete Wendelfeder ist auf Druck beansprucht und drückt somit die Hülse 12 gegen den Anschlag 14.

Die Hülse 12, die mit einem Mantel aus einem elastischen Material umhüllt sein kann oder selbst aus einem solchen Material besteht, dient zur Führung des Meißels. Das Zwischenstück 5, der Meißel und die Hülse 12 bilden eine Baueinheit. Diese Baueinheit kann durch Herausziehen aus der Aufnahmebohrung 3 leicht gegen eine andere Baueinheit ausgetauscht werden. Ist der Meißel nicht mehr brauchbar, dann wird sein hinteres Ende 7 aus der Bohrung 6 entfernt und in diese Bohrung 6 ein neuer Meißel eingesetzt, auf den zuvor die Hülse 12 aufgesetzt wurde.

Es hat sich gezeigt, daß über die Hülse 12 praktisch keine Vibrationen übertragen werden, da die Hülse 12 frei beweglich den Meißelschaft 8 umgibt.

Um die Meißelspitze 13 über die Hülse 12 einwandfrei führen zu können, kann zwischen dem Schaft 8 und der Hülse 12 eine Verdrehsicherung vorgesehen sein. Um das Ansetzen der Meißelspitze 13 über die Hülse 12 zu erleichtern, kann eine Wendelfeder 10 vorgesehen sein, die zwischen einer die Bohrung 6 umgebenden Anlageschulter 9 des Zwischenstücks 5 und der hinteren Schulter 11 der Hülse 12 sich abstützt. Diese Feder 10 drückt die Hülse 12 in Richtung der Meißelspitze 13.

Das Zwischenstück 5, die Feder 10 und die Hülse 12 unterliegen keinem Verschleiß. Bei Verwendung der Feder 10 kann zwischen dem Anschlag 15 der Hülse 12 und dem Anschlag 14 am Meißelschaft 8 ein elastisches Zwischenteil 16 vorgesehen sein.

Ein bevorzugtes Ausführungsbeispiel zeigt die Fig. 2. Bei dieser Ausführungsform ist die Schutzhülse nach hinten verlängert und weist ein Hülsenteil 17 auf, das das Zwischenstück 5 umgibt. Die Wendelfeder 10 ist zwischen einer Schulter 9' am Zwischenstück 5 und einer Schulter 11' am vorderen Ende des Hülsenteils 17 angeordnet. Das Hülsenteil 17 weist hinten eine Ringschulter 18 auf, die einen Anschlag 15' bildet und die von der Feder gegen die hintere Ringschulter am Zwischenstück 5 gedrückt wird, die als Anschlag 14' dient. Die Ringschulter am Zwischenstück und die Ringschulter 18 haben somit die gleiche Aufgabe wie der vordere Rand 15 und der Anschlag 14 nach Fig. 1.

Zwischen den Anschlägen 14', 15' kann ein elastischer Ring, entsprechend dem Ring 16 angeordnet sein. Bevorzugt besteht die Schutzhülse 12 mit dem Hülsenteil 17 und der Ringschulter 18 aus einem gummielastischen Material.

Um den Meißel aus der weiteren Aufnahmebohrung 6 austreiben zu können, weist das Zwischenstück 5 einen seitlichen Schlitz 19 auf, zu dem ein weiterer Schlitz 20 am Hülsenteil 17 deckungsgleich ist. Der Schlitz 19 mündet am hinteren Ende in der weiteren Aufnahmebohrung 6. Über die Schlitze 19, 20 kann ein Keilstück eingesetzt werden, womit der Meißel aus der Aufnahmebohrung 6 gedrückt werden kann.

Die Ausführungsform nach Fig. 2 weist den zusätzlichen Vorteil auf, daß ein handelsüblicher Meißel verwendet werden kann, der keinen Anschlag entsprechend dem Anschlag 14 nach Fig. 1 aufweisen muß. Bei der Ausführungsform nach Fig. 2 ist die Schulter 9' am Zwischenstück 5 vom vorderen Ende nach hinten versetzt, so daß die Wendelfeder relativ lang und somit weich ausgeführt werden kann. Zwischen dem Zwischenstück 5 und dem Hülsenteil 17 ist wiederum bevorzugt eine Verdrehsicherung angeordnet.

## Patentansprüche

1. Vibrationsschutz vorrichtung bei einem druckluftbetätigten Meißelhammer mit einem Zylinder (1) und einem in einer Zylinderbohrung (2) hin- und herbewegbaren Kolben, dessen Bewegungsenergie auf den Meißelschaft (8) übertragen wird, der Zylinder (1) eine axial verlaufende Aufnahmebohrung (3) zur Aufnahme des hinteren Endes eines Schaftstücks (4) eines Zwischenstücks (5) aufweist und das Zwischenstück (5) an seinem anderen Ende eine weitere Aufnahmebohrung (6) zur Aufnahme des hinteren Endes (7) des Meißelschaftes (8) aufweist, **dadurch gekennzeichnet,** daß eine den Meißelschaft (8) umgebende Schutzhülse (12) vorgesehen ist, die Schutzhülse (12) lose, freibeweglich den Meißelschaft (8) umgibt und Anschläge (14, 14', 15, 15') einerseits an der Schutzhülse (12) andererseits am Meißelschaft (8) bzw. am Zwischenstück (5) vorgesehen sind, die die Bewegbarkeit der Schutzhülse (12) relativ zum Meißelschaft (8) in Richtung der Meißelspitze (13) begrenzen.

2. Vorrichtung nach Anspruch 1, **dadurch gekennzeichnet,** daß eine Wendelfeder (10) zwischem dem Zwischenstück (5) und der Schutzhülse (12) angeordnet ist und die die Anschläge (14, 14', 15, 15') gegeneinander hält.

3. Vorrichtung nach Anspruch 1 oder 2, **dadurch gekennzeichnet,** daß die weitere Aufnahmebohrung (6) und das hintere Ende (7) des Meißelschaftes (8) keilförmig ausgebildet sind.

4. Vorrichtung nach einem der Ansprüche 1 bis 3, **dadurch gekennzeichnet,** daß die Schutzhülse (12) verdrehsicher auf dem Meißelschaft (8) angeordnet ist.

5. Vorrichtung nach einem der Ansprüche 1 bis 4, **dadurch gekennzeichnet,** daß die Anschläge (14,15) einerseits an der Meißelspitze (13) und andererseits am vorderen Ende der Schutzhülse (12) vorgesehen sind.

6. Vorrichtung nach einem der Ansprüche 1 bis 4, **dadurch gekennzeichnet,** daß die Schutzhülse (12) ein das Zwischenstück (5) übergreifendes Hülsenteil (17) mit einer als Anschlag (15') dienende Ringschulter (18) aufweist, die mit einem als Ringschulter ausgebildeten Anschlag (14') am Zwischenstück (5) zusammenwirkt.

7. Vorrichtung nach Anspruch 5 oder 6, **dadurch gekennzeichnet,** daß die Wendelfeder (10) zwischen einer Anlageschulter (9, 9') des Zwischenstücks (5) und einer Schulter (11,11') der Schutzhülse (12) angeordnet ist und die Schutzhülse (12) in Richtung der Meißelspitze (13) drückt.

8. Vorrichtung nach einem der Ansprüche 1 bis 7, **dadurch gekennzeichnet,** daß das Zwischenstück (5) einen seitlich, zum hinteren Ende der weiteren Aufnahmebohrung (6) verlaufenden Schlitz (19) aufweist.

9. Vorrichtung nach Anspruch 8, **dadurch gekennzeichnet,** daß das Hülsenteil (17) einen weiteren, mit dem Schlitz (19) im Zwischenstück (5) fluchtenden Schlitz (20) aufweist.

10. Vorrichtung nach einem der Ansprüche 1 bis 9, **dadurch gekennzeichnet,** daß die Schutzhülse (12) aus einem elastischen Material besteht.

## Claims

1. A device for protection against vibration in the case of a chisel-hammer actuated by compressed air and having a cylinder (1) and a piston which is able to move to and fro in a cylinder bore (2) and the energy of motion of which is transmitted to the shank (8) of the chisel, where the cylinder (1) exhibits a receiver-bore (3) running axially for receiving the rear end of a piece (4) of the shank of an intermediate piece (5) and the intermediate piece (5) exhibits at the other end of it a further receiver bore (6) for receiving the rear end (7) of the shank (8) of the chisel, characterized in that a protective sleeve (12) is provided, surrounding the shank (8) of the chisel, the protective sleeve (12) surrounds the shank (8) of the chisel loosely and able to move freely, and stops (14, 14', 15, 15') are provided at one side on the protective sleeve (12) and at the other side on the shank (8) of the chisel or respectively on the intermediate piece (5), which limit the ability of the protective sleeve (12) to move relatively to the shank (8) of the chisel in the direction of the tip (13) of the chisel.

2. A device as in Claim 1, characterized in that
a spiral spring (10) is arranged between the intermediate piece (5) and the protective sleeve (12) and holds the stops (14, 14', 15, 15') against one another.

3. A device as in Claim 1 or 2, characterized in that
the further receiver bore (6) and the rear end (7) of the shank (8) of the chisel are made wedge-shaped.

4. A device as in one of the Claims 1 to 3, characterized in that the protective sleeve (12) is arranged on the shank (8) of the chisel to be secure against twisting.

5. A device as in one of the Claims 1 to 4, characterized in that
the stops (14, 15) are provided at one side on the tip (13) of the chisel and at the other side on the front end of the protective sleeve (12).

6. A device as in one of the Claims 1 to 4, characterized in that
the protective sleeve (12) exhibits one part (17) of the sleeve overlapping the intermediate piece (5) and having an annular shoulder (18) which serves as a stop (15') and cooperates with a stop (14') made as an annular shoulder on the intermediate piece (5).

7. A device as in Claim 5 or 6, characterized in that
the spiral spring (10) is arranged between a stop shoulder (9, 9') on the intermediate piece (5) and a shoulder (11, 11') on the protective sleeve (12) and forces the protective sleeve (12) in the direction of the tip (13) of the chisel.

8. A device as in one of the Claims 1 to 7, characterized in that
the intermediate piece (5) exhibits a slot (19) at the side, running to the rear end of the further receiver bore (6).

9. A device as in Claim 8, characterized in that
the part (17) of the sleeve exhibits a further slot (20) in line with the slot (19) in the intermediate piece (5).

10. A device as in one of the Claims 1 to 9, characterized in that the protective sleeve (12) consists of an elastic material.

## Revendications

1. Dispositif de protection contre les vibrations insatallé dans un marteau-burineur à commande pneumatique, comportant un cylindre (1) et un piston, pouvant se dépalcer dans un sens et dans l'autre dans un alésage cylindrique (2), dont l'énergie cylindrique est transmise à la tige d'outil (8), le cylindre (1) comportant un perçage de positionnement (3), dirigé dans le sens axial, destiné à loger l'extrémité arrière d'un tronçon (4) d'une pièce intercalaire (5), la pièce intercalaire (5) comportant en son autre extrémité un autre perçage de positionnement (6) destiné à loger l'extrémité arrière 7 de la tige d'outil 8, caractérisé en ce qu'on prévoit un manchon de protection (12) qui entoure la tige d'outil (8), le manchon protecteur (12) entourant la tige d'outil (8) d'une manière lâche et permettant un déplacement libre, tandis que l'on prévoit des butées (14, 14', 15, 15'), d'une part sur le manchon de protection (12), d'autre part sur la tige d'outil (8) ou sur la pièce intercalaire (5), qui limitent les possibilités de déplacement du manchon de protection (12) par rapport à la tige d'outil (8) dans la direction de la pointe d'outil (13).

2. Dispositif selon la revendication 1, caractérisé en ce qu'un ressort spiral (10) est disposé entre la pièce intercalaire (5) et le manchon de protection (12), ressort qui appuie les unes contre les autres les butées (14, 14', 15, 15').

3. Dispositif selon la revendication 1 ou 2, caractérisé en ce que l'autre perçage de positionnement (6) et l'extrémité arrière (7) de la tige d'outil (8) ont la forme d'un coin.

4. Dispositif selon l'une des revendications 1 à 3, caractérisé en ce que le manchon de protection (12) est disposé sur la tige d'outil (8) avec impossibilité de subir une torsion.

5. Dispositif selon l'une des revendications 1 à 4, caractérisé en ce que les butées (14, 15) sont prévues, d'une part, sur la pointe d'outil (13), et d'autre part, à l'extrémité avant du manchon de protection 12.

6. Dispositif selon l'une des revendications 1 à 4, caractérisé en ce que le manchon de protection (12) comprend une partie de manchon (17) recouvrant la pièce intercalaire (5) et munie d'un épaulement annulaire (18) servant de butée (15'), épaulement qui coopère avec une butée (14') aménagée sur la pièce intercalaire (5), et ayant la configuration d'un épaulement annulaire.

7. Dispositif selon la revendication 5 ou 6, caractérisé en ce que lressort spiral (10) est disposé entre un épaulement de butée (9, 9') de la pièce intercalaire (5) et un épaulement (11, 11') du manchon de protection (12) et appuie le manchon de Protection (12) dans la direction de la pointe d'outil (13).

8. Dispositif selon l'une des revendications 1 à 7, caractérisé en ce que la pièce intercalaire (5) comporte une fente (19) qui court latéralement vers l'extrémité arrière de l'autre perçage de positionnement (6).

9. Dispositif selon la revendication (8), caractérisé en ce que la partie de manchon (17) comporte une autre fente (20) en alignement avec la fente (19) dans la pièce intercalaire (5).

10. Dispositif selon l'une des revendications 1 à 9, caractérisé en ce que le manchon de protection (12) est en un matériau élastique.
